# EUROPÄISCHE PATENTSCHRIFT

(11) **EP 0 151 979 B1**
(45) Veröffentlichungstag und Bekanntmachung des Hinweises auf die Patenterteilung: **07.01.1988**
(21) Anmeldenummer: 85100701.3
(22) Anmeldetag: 24.01.1985
(51) Int. Cl.: A63F 7/36, A63H 18/02

(54) **Kugelrollbahn**
Guide-track for ball game
Piste de guidage pour jeu de bille

(30) Priorität: 27.01.1984 DE 3402726; 31.01.1984 DE 3403182
(43) Veröffentlichungstag der Anmeldung: 21.08.1985
(73) Patentinhaber: Richard Simm & Söhne GmbH & Co., D-7500 Karlsruhe 1 (DE)
(72) Erfinder: Söhn, Friedrich, D-7500 Karlsruhe 41 Wo. (DE)
(74) Vertreter: Lichti, Heiner, Dipl.-Ing.

(56) Entgegenhaltungen:
- DE-B- 1 104 876
- DE-C- 851 767
- FR-A- 2 101 355
- FR-E- 69 623
- GB-A- 2 078 120
- US-A- 2 000 808
- US-A- 3 013 726

## Beschreibung

Die Erfindung betrifft eine Kugelrollbahn mit einer die Kugel führenden, aus Rinnenabschnitten, die nach Art von Fahrschienen fluchtend miteinander verbindbar sind, zu einem räumlichen Gebilde zusammengesetzten Kugelrinne und diese aufnehmenden, mit Abstand voneinander angeordneten Stützen.

Kugelrollbahnen erfreuen sich bei Kindern grosser Beliebtheit. Bei einer bekannten und weit verbreiteten Kugelrollbahn sind die Rinnenabschnitte gradlinig und im Querschnitt U-profilartig ausgebildet. Die Stützen werden aus einzelnen Hohlzylindern zusammengesteckt, wobei jeder Hohlzylinder umfangsseitig eine Aussparung aufweist, in die ein Rinnenabschnitt eingesteckt werden kann und dessen lichte Weite so bemessen ist, dass eine einzelne Kugel hindurchtreten kann. Die Rinnenabschnitte sind an ihren Enden mit zapfenartigen Verlängerungen versehen, die an der der Aussparung gegenüberliegenden Seite die Wandung des Hohlzylinders durchgreifen. Die beiden Zapfen an gegenüberliegenden Enden jedes Rinnenabschnittes sind unterschiedlich lang ausgebildet, so dass einmal die in den Hohlzylinder einlaufende Kugel zwischen den längeren Zapfen in der Säule nach unten durchfallen kann und von einem darunter befindlichen Rinnenabschnitt mit kürzeren Zapfen wieder aufgefangen und weitergeleitet wird. Bei entsprechendem Aufbau der Kugelrollbahn als räumliches Gebilde wird die Kugel am höchsten Punkt in den Hohlzylinder längsten Stütze eingeworfen. Sie rollt dann auf dem geneigten ersten Rinnenabschnitt bis zur nächste Stütze, fällt in dieser nach unten auf den nächsten Rinnenabschnitt usw., bis sie schliesslich das Ende der Kugelrollbahn erreicht.

Es sind ferner Kugelrollbahnen nach Art von Achterbahnen bekannt, bei denen die Kugel zwischen zwei parallel liegenden schienenartigen Strängen geführt ist. Diese Stränge sind mit Abstand voneinander an parallelstehenden Stützen in einem Abstand voneinander angeordnet, der geringer ist als der Kugeldurchmesser. Die Stränge sind endlos und flexibel ausgebildet, so dass sie in beliebiger räumlicher Form verlegt werden können. Zu diesem Zweck sind zwischen den parallel stehenden Stützen Auflager in verschiedener Höhe aufsteckbar, die die parallelen Stränge wiederum mittels Steckverbindungen aufnehmen. Ferner sind einzelne Steckstücke vorgesehen, die zwischen hintereinander liegenden Stützen auf die Stränge aufgesteckt werden, um deren Abstand auch im Bereich zwischen den Stützen zu sichern. Gegenüber der erstgenannten Ausführungsform hat diese Kugelrollbahn den Vorteil einer annähernd beliebigen Kurven- und Steigungsführung. Von Nachteil sind die sehr kleinen Bauteile und die erforderliche Systematik des Zusammenbaus, so dass diese Kugelrollbahn für Kleinkinder nicht geeignet ist. Auch können nur Kugeln eines definierten Durchmessers verwendet werden, da zu kleine Kugeln durchfallen, zu grosse Kugeln durch die Klemmstücke, die parallelstehenden Säulen etc. aufgehalten werden. Aufgrund der sehr langen Führungsstränge müssen die erstellten Gebilde auch stets eine bestimmte Bahnlänge haben, damit einerseits die Führungsstränge bis zum Ende der Rollbahn ausreichen, andererseits aber auch nicht unnötig lang überstehen, wobei ferner der unterschiedliche Längenbedarf im Kurvenbereich zu berücksichtigen ist.

Bei einer bekannten Kugelrollbahn des eingangs geschilderten Aufbaus (US-PS 2000 808, entspricht dem Oberbegriff des ersten Patentanspruchs) ist eine U-förmige Kugelrinne vorgesehen, deren Rinnenabschnitte über Steckverbindungen fluchtend miteinander verbindbar sind. Die Stützen werden mit Abstand voneinander angeordnet und ermöglichen durch ihre unterschiedlichen Höhen das für die Kugeln erforderliche Gefälle der Rinne. Gegenüber der vorgenannten Kugelrollbahn kann diese Kugeln verschiedenen Durchmessers aufnehmen, zudem ist der Aufbau der gesamten Rinne wesentlich einfacher und auch von Kleinkindern durchführbar. Jedoch ist ein sicherer Zusammenhalt der Rinnenabschnitte untereinander nicht gewährleistet, da die Steckverbindungen in Achsrichtung der Rinne verlaufen, in der auch das Gefälle liegt und in der sich die Kugeln bewegen, so dass sich nach einiger Spieldauer die Steckverbindungen zu lockern beginnen. Der Spielzweck ist dadurch eingeengt, dass auf dieser Rollbahn ausschliesslich Kugeln bewegt werden können.

Der Erfindung liegt die Aufgabe zugrunde, für eine Kugelrollbahn des eingangs geschilderten Aufbaus einen neuen Spielzweck zu schaffen und die Kugelrollbahn konstruktiv hieran anzupassen.

Diese Aufgabe wird erfindungsgemäss dadurch gelöst, dass die Rinnenabschnitte auf ihrer der Rinne gegenüberliegenden Seite wenigstens eine Führungsschiene für ein Spielfahrzeug aufweisen, und dass die Stützen an ihrem Kopf mit auf die Breite der Rinnen-Abschnitte abgestimmten Vorsprüngen und die Rinnen-Abschnitte mit an die Vorsprünge angepassten Aufnahmen zum Aufstecken versehen sind.

Die Kugelrollbahn gemäss der Erfindung kann in herkömmlicher Weise als Kugelrollbahn verwendet werden, wobei sie durch die Ausbildung der Rinnen- abschnitte in Form von zusammensetzbaren Fahrschienen auch einen kontinuierlichen Kugellauf über eine längere Strecke zulässt. Andererseits können die Rinnenabschnitte durch Wenden auf ihre andere Seite zu einer geschlossenen Fahrbahn zusammengebaut werden, so dass auf dieser Fahrbahn dann Spielfahrzeuge bewegt werden können. Wird die Fahrbahn mit stetigem Gefälle angelegt, so ist es ausreichend die Spielfahrzeuge, wie die Kugeln, lediglich durch Schwerkraft zu bewegen. Hierbei sind auch kurze Steigungsstücke, die Dank der kinetischen Energie der Kugel bzw. der Spielfahrzeuge überwunden werden können, möglich. Werden die Spielfahrzeuge mit einem Antrieb, z.B. einem Schwungmassen-Antrieb, einem Federlaufwerk oder auch einem elektrischen Antrieb ausgestattet, so kann die Fahrbahn auch grössere ansteigende Abschnitte aufweisen. Die Führungsschiene und entsprechende Führungsmittel am Spielfahrzeug sind so ausgebildet, dass das Spielfahrzeug einwandfrei über die Bahn geführt wird. Für die Verbindung der Rinnenabschnitte können Steckverbindungen in herkömmlicher Weise vorgesehen sein, beispielsweise in Form je eines Zapfens und einer entsprechenden Aufnahme an jedem Ende, wobei an einem Rinnenabschnitt Zapfen und Aufnahmen an den beiden Enden versetzt sind. Vorzugsweise sind die Rinnenabschnitte aus Kunststoff gespritzt und die Zapfen in Form von Metallstiften eingespritzt. Um die vor allem beim Betrieb als Fahrzeugbahn auf die Rinnenstösse wirkenden Kräfte sicher aufzunehmen, sind die Rinnenabschnitte auf Stützen geführt, die an ihrem Kopf auf die Breite der Rinnenabschnitte abgestimmte Vorsprünge aufweisen, während die Rinnenabschnitte mit an die Vorsprünge angepassten Aufnahmen zum Aufstecken versehen sind. Zum Haltern und Abstützen der Rinnenabschnitte sind demgemäss einfache Steckverbindungen vorgesehen, wobei diese von oben her hergestellt werden können. Damit ist sichergestellt, dass sich die Rinnenabschnitte beim Spielen, wie auch bei robuster Behandlung nicht ohne weiteres lösen können, und zwar auch dann, wenn die Bahn sehr steile Streckenabschnitte aufweist.

Es ist zwar bekannt (US-PS 3013726), bei einer in der Ebene verlegten Fahrbahn die eine Seite der Bahnabschnitte als Schiene für eine Spielzeugeisenbahn, die andere Seite als Fahrbahn für Spielzeugautos auszubilden. Die Bahnabschnitte können jederzeit für den einen oder anderen Fahrzeugtyp verwendet werden, doch lassen sich eben nur Fahrzeuge einsetzen, die unter sich sehr ähnlich sind, nicht aber Kugeln mit ihrem anderen Bau- und Bewegungsprinzip. Auch spielt die Sicherung der Bahnabschnitte untereinander und die Stabilisierung des gesamten Systems keine Rolle, da die Fahrschienen in einer Ebene und auf einer festen Unterlage verlegt sind. Mit Vorzug weisen dabei die Rinnenabschnitte die Aufnahmen im Bereich ihrer Enden auf, so dass die Rinnenabschnitte zugleich im Bereich ihrer Steckverbindung untereinander an den Stützen festgelegt sind mit dem Vorteil, dass sich die Steckverbindung der Rinnenabschnitte nicht lösen oder lockern kann.

Die Stützen weisen gemäss einem weiteren Ausführungsbeispiel an ihrem Kopf jeweils zwei Paar von Vorsprüngen mit einem solchen Abstand voneinander auf, dass zwei miteinander verbundene Rinnen- abschnitte im Bereich des Rinnenstosses gehalten sind, so können die Rinnenabschnitte in verschiedenen Richtungen über die Stütze hinweggeführt werden.

Vorteilhaft sind die Stützen im Querschnitt quadratisch ausgebildet, und weisen am Kopf im Bereich ihrer Ecken hochgezogene Winkelstege auf, die in schlitzartige Aufnahmen an der Aussenseite der Rinnenabschnitte greifen. Vorzugsweise entspricht dabei die Höhe der Winkelstege der Höhe der Rinnen- abschnitte. Dadurch wird ein Überfahren der Steckverbindungen ohne Behinderung gewährt.

Gemäss einer weiteren Ausführungsform der Erfindung ist jede Stütze aus mehreren Stützenteilen gebildet, von denen jedes an seinem Fuss Aufnahmen aufweist, die an die Vorsprünge am Kopf jedes Stützenteils zur Bildung einer Steckverbindung angepasst sind.

Damit können durch einfache Steckverbindung der Stützenteile verschieden hohe Stützen hergestellt werden, wobei der besondere Vorteil darin besteht, dass zur Verbindung der Stützenteile untereinander die gleichen Vorsprünge, die zum Haltern der Rinnen-Abschnitte dienen, verwendet werden.

Vorzugsweise bestehen die Stützenteile im wesentlichen aus zwei Stützwänden, die zwischen sich eine Durchfahrt bilden, und einem die Stützwände verbindenden Podest am Kopf des Stützenteils, das die Vorsprünge für die Rinnen-Abschnitte aufweist, wobei die Stützwände an ihrem Fuss die Aufnahmen für die Vorsprünge am Kopf aufweisen. Diese Ausbildung erfolgt nicht nur aus Gründen der Materialersparnis, sondern gibt auch die Möglichkeit, vor allem in der unteren Ebene der aufgebauten Kugelrollbahn bzw. Fahrbahn Durchfahrten zu schaffen.

In weiterer Ausführung weist das Podest auf seiner Oberseite wenigstens eine mittig durchgehende Nut auf, die der Breite der Führungsschiene am Rinnen-Abschnitt angepasst ist. Dadurch ist es möglich, den Rinnen-Abschnitt unabhängig von seiner Verwendung für eine Kugelrollbahn oder eine Fahrbahn einwandfrei auf dem Podest aufzulagern.

Ausserdem können einzelne Stützenteile an ihrem Fuss mit einer Standplatte versehen oder aber die Stützen mit ihren Aufnahmen am Fuss in Standplatten einsteckbar sein. Die Standplatten sorgen für die notwendige Standfestigkeit der gesamten Kugelrollbahn bzw. Fahrbahn.

Gemäss einem weiteren Ausführungsbeispiel ist die Führungsschiene mittig nach Art einer Einschienenbahn ausgebildet und das Spielfahrzeug mit entsprechenden, die Führungsschiene übergreifenden Führungsgliedern versehen. Diese Ausbildung hat den Vorteil, dass auch die Fahrbahnseite jedes Rinnenabschnittes relativ schmal der entsprechenden Kugelrinne ausgebildet sein kann und im wesentlichen nur eine Führungsfläche notwendig ist.

Mit Vorteil sind neben geradlinigen Rinnen-Abschnitten und Kurvenstücken auch Gefälle- bzw. Steigstücke, die in der zum Rinnenabschnitt senkrechten Ebene teilkreisförmige Bogen sind, vorgesehen. Mittels dieser Gefälle- bzw. Steigstücke lassen sich in Verbindung mit den geradlinigen Rinnen- abschnitten und Kurvenstücken beliebige räumliche Gebilde für die Kugelrollbahn bzw. die Fahrbahn aufbauen.

Schliesslich besitzen die Kurvenstücke vorteilhaft auf der die Führungsschiene aufweisenden Seite an der Aussenseite der Kurve entsprechend geformte Leitleisten. Ferner können an den Kurvenstücken gesonderte, bandenförmige Leitleisten aufsteckbar sein. Diese Kurvenführungen haben die Aufgabe, das Spielfahrzeug auch in Kurven sicher zu führen und ein Herausschleudern zu vermeiden.

Gemäss einer weiteren vorteilhaften Ausführungsform ist vorgesehen, dass die Rinnenabschnitte in Länge und Form einem räumlichen Raster aus unter sich gleichen Quadern mit quadratischer Grund- und Deckfläche und beliebig hoher Seitenfläche folgen, und dass die Länge der geraden Stücke und der Radius der Kurvenstücke der Kantenlänge der Grundfläche oder einem ganzzahligen Teil oder Vielfachen derselben entsprechen und der Radius der Steigungs- bzw. Gefällestücke so bemessen ist, dass ein konvexer und ein konkaver Rinnenabschnitt - miteinander verbunden - eine der Höhe der Seitenfläche des Quaders oder einem ganzzahligen Teil oder Vielfachen derselben entsprechende Höhe bei jeweils tangentialem Einlauf in die Grund- und in die Deckfläche an gegenüberliegenden Punkten der Seitenflächen aufweisen.

Diese Ausbildung schafft die Möglichkeit, im wesentlichen mit vier verschiedenen Rinnenabschnitten auszukommen, nämlich einem geraden Stück, einem Kurvenstück, einem konvexen und einem konkaven Steigungs- bzw. Gefällstück. Diese Stücke folgen räumlich einem Quader-Raster, so dass aus den Bahnabschnitten jedes beliebige räumliche Gebilde aufgebaut werden kann. Der Benutzer kann beim Aufbau praktisch keine Fehler begehen, da er bei Beginn in einer beliebigen Höhe mit diesen Rinnenabschnitten stets auf der Aufbaufläche enden kann. Der Aufbau selbst zwischen Start- und Endpunkt der Bahn kann beliebig gewählt werden, wobei auch auf kleinster Grundfläche relativ komplizierte Gebilde errichtet werden können. Der Benutzer hat nur darauf zu achten, dass bei nicht angetriebenen Spielfahrzeugen oder Kugeln das notwendige Gefälle vom Startpunkt bis zum Endpunkt vorhanden ist. Bei angetriebenen Spielfahrzeugen kommt es auch hierauf nicht an. Die Herstellungs- und Lagerhaltungskosten können aufgrund der wenigen einheitlichen Bauteile gering gehalten werden.

Gegebenenfalls können zusätzlich zu den geraden Stücken geradlinige Steigungs- bzw. Gefällstücke vorgesehen sein, deren Länge einem Teil oder einem Vielfachen der Länge der Diagonalen der Seitenfläche des Quaders entspricht.

Mit den vorgenannten Bahnabschnitten können grössere Steigungen bzw. Gefälle geradlinig überwunden werden. Selbstverständlich können diese Steigungs- bzw. Gefällestücke auch aus den geraden Stücken durch Ergänzung mit entsprechenden kürzeren Stücken zusammengesetzt werden.

In Anpassung an dieses Raster sind die senkrechten Stützen aus Stützenteilen zusammengesetzt, deren Höhe der Höhe des Quaders entspricht. Durch diese Ausbildung lassen sich die Bahnabschnitte an beliebigen Stellen, vor allem dort, wo es für die Stabilität der Fahrbahn bzw. der Kugelrollbahn erforderlich ist, abstützen.

Nachstehend ist die Erfindung anhand eines in der Zeichnung wiedergegebenen Ausführungsbeispiels beschrieben.

In der Zeichnung zeigen:
Figur 1 eine perspektivische Ansicht eines Stützenteils mit abgebrochener Ansicht eines Rinnen- Abschnittes;
Figur 2 eine Draufsicht auf einen Stoss zweier Rinnen-Abschnitte im Bereich einer Stütze bei Verwendung als Fahrbahn;
Figur 3 eine schematische Darstellung eines Aufbaus der Kugelrollbahn bzw. Fahrbahn und
Figur 4 eine schematische Darstellung einer weiteren Ausführung des Aufbaus der Kugelrollbahn bzw. Fahrbahn.

In Figur 1 ist ein Teil eines Rinnen-Abschnittes 1 erkennbar, der an seiner einen Seite eine Rinne 2 zur Bildung einer Kugelrinne, an seiner anderen Seite nach Art einer Einschienenbahn mit einer mittleren Führungsschiene 3 versehen ist. Der Rinnen-Abschnitt weist an seinem Ende an einer Seite einen Zapfen 4 und an seiner anderen Seite ein diesem Zapfen angepasstes Loch 5 auf. Am gegenüberliegenden, nicht gezeigten Ende des Rinnen-Abschnittes 1 sind der Zapfen 4 und das Loch 5 umgekehrt angeordnet, so dass sich die Rinnen-Abschnitte 1 in beliebiger Zuordnung zueinander zu einer geschlossenen Kugelrollbahn oder Fahrbahn zusammenstecken lassen.

Die Rinnen-Abschnitte 1 weisen im Bereich ihrer Enden Aufnahmen 6 in Form von Einschnitten auf, die einerseits zum Festlegen der Rinnen-Abschnitte 1 an vertikalen Stützen, andererseits zur Sicherung der Steckverbindung zwischen den Rinnen-Abschnitten dienen.

Die Stützen werden aus einzelnen Stützenteilen 7 gebildet, die im wesentlichen quadratischen Umriss aufweisen. Sie sind beim wiedergegebenen Ausführungsbeispiel von zwei Stützwänden 8 gebildet, deren Abstand vorzugsweise der Breite der Rinnen- abschnitte 1 entspricht. Die Stützwände 8 sind am Kopf jedes Stützenteils 7 über ein Podest 9 miteinander verbunden. Das Podest 9 wird von Vorsprüngen überragt, die beim gezeigten Ausführungsbeispiel aus Winkelstegen 10 gebildet sind. An jeder Ecke des Stützenteils 7 ragt ein solcher Winkelsteg 10 nach oben. Die Wandstärke der Stege ist so bemessen, dass sie mit der Breite der Einschnitte 6 der Rinnen-Abschnitte 1 korrespondieren. Ferner weist das Podest 9 sich kreuzende Nuten 11 auf, die der Breite der mittleren Führungsschiene 3 auf der Fahrbahnseite der Rinnen-Abschnitte 1 angepasst sind.

Das Stützenteil 7 weist an seinem Fuss Aufnahmen 12 auf, deren Abstand voneinander dem Abstand der Winkelstege 10 entspricht. Ferner entspricht ihre Aussenkontur der Innenkontur der Winkelstege 10. Auf diese Weise ist es möglich, mehrere Stützenteile 7 aufeinander zu stecken, um höhere Stützen zu bilden.

Ferner können nicht gezeigte Standplatten für die jeweils untersten Stützenteile 7 einer Stütze vorgesehen sein, die entsprechende Ausformungen zum Einstecken der Aufnahmen 12 der Stützenteile aufweisen.

In Figur 2 ist die Verbindung eines geradlinigen Rinnen-Abschnittes 1 mit einem weiteren Rinnen- Abschnitt in Form eines Kurvenstücks 13 gezeigt. Die beiden Rinnen-Abschnitte werden zunächst mittels der Zapfen 4 zusammengesteckt und anschliessend mittels ihrer Einschnitte 6 von oben her auf die Eckwinkel des Stützenteils 7 aufgesteckt. Aus Fig. 2 ist erkennbar, dass die Steckverbindung zwischen Eckwinkel 10 und Einschnitten 6 zugleich den Stoss 14 der beiden Rinnen-Abschnitte 1 gegen Lösen sichert. In der montierten Lage liegt bei der in Fig. 2 wiedergegebenen Ausführungsform diejenige Seite des Rinnen-Abschnittes 1, die die Rinne 2 aufweist, mit ihren Wangen auf dem Podest 9 flächig auf, so dass ein sicheres Auflager geschaffen ist und auf der Oberseite eine Fahrbahn mit mittlerer Führungsschiene 3 gebildet wird. Bei Verwendung als Kugelrollbahn, also umgekehrte Anordnung der Rinnen- Abschnitte 1 greift die Führungsschiene 3 in eine der Nuten 11 am Podest 9 ein, so dass der Rinnen-Abschnitt mit dem restlichen Flächenteil auf dem Podest aufliegt.

Die als Kurvenstücke 13 ausgebildeten Rinnen- Abschnitte 1 können an der Aussenkurve eine Leitleiste 15 aufweisen, die das auf der Fahrbahn laufende Spielfahrzeug seitlich sichern. Bei langgestreckten Kurven können gegebenenfalls auch gesonderte bandenförmige Leitleisten auf die Rinnen- Abschnitte 1 aufgesteckt werden. Neben den in Figur 2 gezeigten geradlinigen Rinnen-Abschnitten und Kurvenstücken können auch Gefälle- bzw. Steigstücke vorgesehen sein, die in einer Ebene senkrecht zum Rinnen-Abschnitt gewölbt sind. Solche Gefälle- bzw. Steigstücke sind in den Figuren 3 und 4 angedeutet, die schematische Darstellungen eines Fahrbahnaufbaus wiedergeben.

Bei der Darstellung gemäss Figur 4 sind auf einer rechteckigen Grundfläche zwei teilweise ineinander verschlungene Bahnen 16, 17 gezeigt, wobei die Bahn 16 vom Startpunkt 18 an einen zunächst in einer Ebene geführte, kurvenreichen Bereich, anschliessend eine Gefällstrecke 19, daran anschliessend eine Steigstrecke 20 und schliesslich eine zum Endpunkt führende Gefällstrecke 21 aufweist. Die Bahn 17 beginnt an ihrem Startpunkt 22 mit einer starken Gefällstrecke 23, die in eine Steigstrecke 24 übergeht. Anschliessend folgt ein ebener kurviger Abschnitt, der über eine weitere Gefällstrecke 25 in die Grundfläche zum Endpunkt 26 überleitet.

In Figur 3 ist eine einzelne Bahn dargestellt, die vom Startpunkt 27 mit einer starken Gefällstrecke 28 beginnt, anschliessend in einen langgezogenen, kurvenreichen horizontalen Streckenabschnitt übergeht und schliesslich mit einer Gefällstrecke 29 zum Endpunkt 30 führt.

In Figur 3 und 4 sind die Stützen bzw. Stützenteile 7, wie auch die Rinnen- bzw. Fahrbahnabschnitte nur schematisch angedeutet. Ferner zeigen beide Figuren ein räumliches Raster, das den schematischen Aufbau einer Bahn wiedergeben soll. Das Raster besteht aus rechteckigen Kuben mit quadratischer Grund- und Deckfläche. Bei diesem Raster entspricht die Länge der geradlinigen Rinnenabschnitte der Langseite des Rasters. Ebenso entspricht die Projektion der Kurvenstücke einer solchen Lagseite. Während die Steig- bzw. Gefällestücke in einem Kreisbogen so durchgewölbt sein können, dass sie einen Eckpunkt an der Langseite des Rasters mit dem diagonal gegenüberliegenden Eckpunkt verbinden. Ein solches Steig- bzw. Gefällstück ist in Figur 4 mit 31 bezeichnet. Die Wölbung kann dabei konvex oder konkav sein. Statt dessen kann die Wölbung auch nur bis zur Mittelachse des Rasters reichen, so dass zwei mit entgegengesetzter Wölbung zusammengesteckte Rinnenabschnitte wiederum von einem Eckpunkt zum diagonal gegenüberliegenden Eckpunkt an der Langseite des Rasters führen. Solche Steig- bzw. Gefällestücke sind in Figur 4 mit 32 bezeichnet. Zusätzlich zu den solchermassen geformten Rinnen-Abschnitten können noch geradlinige Diagonalstücke vorgesehen sein, die ein oder mehr Quadranten eines Rasters durchmessen, wie dies beispielsweise in Figur 3 anhand des Rinnen-Abschnittes 33 gezeigt ist. Ebenso ist es natürlich möglich, Rinnen- Abschnitte auszubilden, deren Länge ein Vielfaches bzw. Ganzteiliges der beschriebenen Rinnen-Abschnitte entspricht.

## Patentansprüche

1. Kugelrollbahn mit einer die Kugel führenden, aus Rinnen-Abschnitten, die nach Art von Fahrschienen fluchtend miteinander verbindbar sind, zu einem räumlichen Gebilde zusammengesetzten Kugelrinne (2) und diese aufnehmenden, mit Abstand voneinander angeordneten Stützen (7), dadurch gekennzeichnet, dass die Rinnenabschnitte auf ihrer der Rinne (2) gegenüberliegenden Seite wenigstens eine Führungsschiene (3) für ein Spielfahrzeug aufweisen, und dass die Stützen (7) an ihrem Kopf mit auf die Breite der Rinnen-Abschnitte (1) abgestimmten Vorsprüngen (10) und die Rinnen-Abschnitte (1) mit an die Vorsprünge (10) angepassten Aufnahmen (6) zum Aufstecken versehen sind.

2. Kugelrollbahn nach Anspruch 1, dadurch gekennzeichnet, dass die Aufnahmen (6) an den Rinnen-Abschnitten (1) im Bereich ihrer Enden vorgesehen sind und die Stützen (7) an ihrem Kopf jeweils zwei Paar von Vorsprüngen (10) mit einem solchen Abstand voneinander aufweisen, dass zwei miteinander verbundene Rinnen-Abschnitte (1) im Bereich des Rinnenstosses (14) gehalten sind.

3. Kugelrollbahn nach Anspruch 1 oder 2, dadurch gekennzeichnet, dass die Stützen im Querschnitt quadratisch ausgebildet sind und am Kopf im Bereich ihrer Ecken hochgezogene Winkelstege (10) aufweisen, die in schlitzartigen Aufnahmen (6) an der Aussenseite der Rinnen-Abschnitte (1) eingreifen.

4. Kugelrollbahn nach einem der Ansprüche 1 bis 3, dadurch gekennzeichnet, dass die Höhe der Winkelstege (10), der Höhe der Rinnen-Abschnitte (1) etwa entspricht.

5. Kugelrollbahn nach einem der Ansprüche 1 bis 4, dadurch gekennzeichnet, dass jede Stütze aus mehreren Stützenteilen (7) gebildet ist, von denen jedes an seinem Fuss Aufnahmen (12) aufweist, die an die Vorsprünge (10) am Kopf jedes Stützenteils (7) zur Bildung einer Steckverbindung angepasst sind.

6. Kugelrollbahn nach einem der Ansprüche 1 bis 5, dadurch gekennzeichnet, dass die Stützenteile (7) im wesentlichen aus zwei Stützwänden (8), die zwischen sich eine Durchfahrt bilden und einem die Stützwände verbindenden Podest (9) am Kopf des Stützenteils (7) das die Vorsprünge (10) für die Rinnen-Abschnitte (1) aufweist, bestehen, wobei die Stützwände (8) an ihrem Fuss die Aufnahmen (12) für die Vorsprünge (10) am Kopf aufweisen.

7. Kugelrollbahn nach einem der Ansprüche 1 bis 6, dadurch gekennzeichnet, dass das Podest (9) jedes Stützenteils (7) auf seiner Oberseite wenigstens eine mittig durchgehende Nut (11), die der Breite und Höhe der Führungsschiene (3) am Rinnen-Abschnitt (1) angepasst ist, aufweist.

8. Kugelrollbahn nach Anspruch 7, dadurch gekennzeichnet, dass das Podest (9) zwei sich kreuzende Nuten (11) aufweist.

9. Kugelrollbahn nach einem der Ansprüche 1 bis 8, dadurch gekennzeichnet, dass einzelne Stützenteile (7) an ihrem Fuss mit einer Standplatte versehen sind.

10. Kugelrollbahn nach einem der Ansprüche 1 bis 9, dadurch gekennzeichnet, dass die Stützen (7) mit ihren Aufnahmen (12) am Fuss in Standplatten einsteckbar sind.

11. Kugelrollbahn nach einem der Ansprüche 1 bis 10, dadurch gekennzeichnet, dass die Führungsschiene (3) mittig nach Art einer Einschienenbahn ausgebildet und das Spielfahrzeug mit entsprechenden Führungsgliedern versehen ist.

12. Kugelrollbahn nach einem der Ansprüche 1 bis 11 mit Rinnen-Abschnitten in Form von Kurvenstücken (13), dadurch gekennzeichnet, dass die Kurvenstücke (13) auf der die Führungsschiene aufweisenden Seite an der Aussenseite der Kurve entsprechend geformte Leitleisten (15) aufweisen.

13. Kugelrollbahn nach Anspruch 12, dadurch gekennzeichnet, dass an den Kurvenstücken (13) gesonderte, bandenförmige Leitleisten aufsteckbar sind.

14. Kugelrollbahn nach einem der Ansprüche 1 bis 13, dadurch gekennzeichnet, dass die Rinnen- Abschnitte (1) als Gefälle- bzw. Steigstücke in der zu ihnen senkrechten Ebene teilkreisförmig gebogen sind.

15. Kugelrollbahn nach einem der Ansprüche 1 bis 14, dadurch gekennzeichnet, dass die Rinnen- abschnitte (1) in Länge und Form einem räumlichen Raster aus unter sich gleichen Quadern mit quadratischer Grund- und Deckfläche und beliebig hoher Seitenfläche folgen, und dass die Länge der geraden Stücke und der Radius der Kurvenstücke der Kantenlänge der Grundfläche oder einem ganzzahligen Teil oder Vielfachen derselben entsprechen und der Radius der Steig- bzw. Gefällestücke (31, 32) so bemessen ist, dass ein konvexer und ein konkaver Rinnenabschnitt - miteinander verbunden - eine der Höhe der Seitenfläche des Quaders oder einem ganzzahligen Teil oder Vielfachen derselben entsprechende Höhe bei jeweils tangentialem Einlauf in die Grund- und in die Deckfläche an diagonal gegenüberliegenden Punkten der Seitenfläche aufweisen.

16. Kugelrollbahn nach Anspruch 15, dadurch gekennzeichnet, dass zusätzlich zu den geraden Stücken geradlinige Steigungs- bzw. Gefällestücke (33) vorgesehen sind, deren Länge einem Teil oder einem Vielfachen der Länge der Diagonalen der Seitenfläche des Quaders entspricht.

17. Kugelrollbahn nach einem der Ansprüche 1 bis 15, dadurch gekennzeichnet, dass die Stützen (7) aus Stützenteilen (13) zusammengesetzt sind, deren Höhe der Höhe des Quaders entspricht.

## Claims

1. Guide track for ball game with a ball-guiding ball groove (2) assembled to give a three-dimensional structure from groove portions interconnectable in line manner like rails and spaced supports (7) receiving said grooves, characterized in that the groove portions on their side facing the groove (2) have at least one guide rail (3) for a toy vehicle and that the supports (7) are provided at the top with projections (10) matched to the width of the groove portions (1) and the latter are equipped with receptacles (6) adapted to the projections (10) for fitting on purposes.

2. Guide track for ball game according to claim 1, characterized in that the receptacle (6) on the groove portions (1) are provided in the vicinity of the ends thereof and on the top of the supports (7) is in each case provided two pairs of projections (10) spaced in such a way that two interconnected groove portions (1) are secured in the vicinity of the groove joint (14).

3. Guide track for ball game according to claims 1 or 2, characterized in that the supports are square in cross-section and have at the top raised angular webs (10) in the vicinity of their corners and said webs engage in slot-like receptacles (6) on the outside of groove portions (1).

4. Guide track for ball game according to one of the claims 1 to 3, characterized in that the height of the angular webs (10) corresponds roughly to the height of the groove portions (1).

5. Guide track for ball game according to one of the claims 1 to 4, characterized in that each support comprises several support parts (7), whereof each is provided at its base with receptacles (12) adapted to the projections (10) on the top of each support part (7) for forming a plug-in connection.

6. Guide track for ball game according to one of the claims 1 to 5, characterized in that the support part (7) essentially comprise two support walls (8), which form a passage between them and a platform (9), connecting the support walls, at the top of the support part (7) having the projections (10) for groove portions (1), the support walls (8) having on the base thereof the receptacles (12) for the projections (10) on the top.

7. Guide track for ball game according to one of the claims 1 to 6, characterized in that the platform (9) of each support part (7) is provided on its top surface with at least one central, through slot (11) adapted to the width and height of the guide rail (3) on groove portion (1).

8. Guide track for ball game according to claim 7, characterized in that the platform (9) has two crossing slots (11).

9. Guide track for ball game according to one of the claims 1 to 8, characterized in that individual support parts (7) are provided at the bottom with a stand plate.

10. Guide track for ball game according to one of the claims 1 to 9, characterized in that supports (7) with their receptacles (12) at the bottom can be fitted in stand plates.

11. Guide track for ball game according to one of the claims 1 to 10, characterized in that the guide rail (3) is centrally constructed in the manner of a monorail and the toy vehicle is provided with corresponding guide members.

12. Guide track for ball game according to one of the claims 1 to 11 with groove portions in the form of curved portions (13), characterized in that the curved portions on the side having the guide rail have correspondingly shaped guide strips (14) on the outside of the curve.

13. Guide track for ball game according to claim 12, characterized in that separate, band-like guide strips can be fitted onto the curved portions (13).

14. Guide track for ball game according to one of the claims 1 to 13, characterized in that the groove portions (1) are curved in pitch circle-like manner as rising or falling portions in the plane at right angles thereto.

15. Guide track for ball game according to one of the claims 1 to 14, characterized in that in length and shape the groove portions (1) follow a three-dimensional grid constituted by identical parallelepipeds with a square top and bottom surface and lateral surfaces of random height and the length of the straight portions and the radius of the curved portions correspond to the edge length of the bottom surface or an integral part or multiple thereof and the radius of the rising and falling portions (31, 32) is dimensioned in such a way that a convex and a concave groove portion, which are interconnected, have a height corresponding to the height of the lateral face of a parallelepiped or an integral part or multiple thereof in the case of tangential introduction into the bottom and top surface at opposite points of the lateral faces.

16. Guide track for ball game according to claim 15, characterized in that in addition to the straight portions there are linear rising or falling portions (33), whose length corresponds to a part for a multiple of the length of the diagonals of the lateral face of the parallelepiped.

17. Guide track for ball game according to one of the claims 1 to 15, characterized in that the supports (7) are assembled from support parts (13), whose height corresponds to the height of the parallelepiped.

## Revendications

1. Piste de guidage pour jeu de bille, avec une gorge à bille (2) composée de sections de gorge pouvant être alignées à la manière de rails de roulement et assemblées en une structure spatiale, et avec des supports (7) recevant lesdites sections et disposés à distance les uns des autres, caractérisée en ce que les sections de gorge présentent sur la face opposée à la gorge (2) au moins un rail de guidage (3) pour un véhicule miniature et que les supports (7) sont munis, à leur tête, de parties saillantes (10) accordées à la largeur des sections de gorge (1 ) lesquelles sections de gorge (1) présentent, pour l'emboîtement, des logements (6) adaptés aux parties saillantes (10).

2. Piste de guidage pour jeu de bille selon la revendication 1, caractérisée en ce que les logements (6) sont prévus sur les sections de gorge (1), dans la région de leurs extrémités, et que les supports (7) présentent respectivement à leur tête deux paires de parties saillantes (10) avec un écartement tel que deux sections de gorge (1) raccordées sont soutenues dans la région de la jointure (14).

3. Piste de guidage pour jeu de bille selon l'une des revendications 1 ou 2, caractérisée en ce que les supports présentent une section carrée et comportent à leur tête, dans la région de leurs coins, des cornières (10) dirigées vers le haut qui s'engagent dans des logements (6) en forme de fente prévus à la face extérieure des sections de gorge (1).

4. Piste de guidage pour jeu de bille selon l'une quelconque des revendications 1 à 3, caractérisée en ce que la hauteur des cornières (10) correspond approximativement à la hauteur des sections de gorge (1).

5. Piste de guidage pour jeu de bille selon l'une quelconque des revendications 1 à 4, caractérisée en ce que chaque support est constitué par plusieurs éléments de support (7) dont chacun présente à sa base des logements (12) adaptés aux parties saillantes (10) à la tête de chaque élément de support (7) pour la réalisation d'un assemblage par emboîtement.

6. Piste de guidage pour jeu de bille selon l'une quelconque des revendications 1 à 5, caractérisée en ce que les éléments de support (7) se composent essentiellement de deux parois de support (8) formant entre elles un passage et d'un palier (9) à la tête de l'élément de support (7) qui relie les parois de support et comporte des parties saillantes (10) pour les sections de gorge (1 les parois de support (8) étant munies à leur base des logements (12) pour les parties saillantes (10) de la tête.

7. Piste de guidage pour jeu de bille selon l'une quelconque des revendications 1 à 6, caractérisée en ce que le palier (9) de chaque élément de support (7) comporte à sa face supérieure au moins une rainure centrale continue (11) qui est adaptée à la largeur et à la hauteur du rail de guidage (3) sur la section de gorge (1).

8. Piste de guidage pour jeu de bille selon la revendication 7, caractérisée en ce que le palier (9) comporte des rainures (11) croisées.

9. Piste de guidage pour jeu de bille selon l'une quelconque des revendications 1 à 8, caractérisée en ce que la base de certains éléments de support (7) est équipée d'un socle.

10. Piste de guidage pour jeu de bille selon l'une quelconque des revendications 1 à 9, caractérisée en ce que les supports (7) peuvent être emboîtés, avec les logements (12) prévus à leur base, dans des socles.

11. Piste de guidage pour jeu de bille selon l'une quelconque des revendications 1 à 10, caractérisée en ce que le rail de guidage (3) est conformé au milieu à la manière d'un monorail et que le véhicule miniature est muni d'éléments de guidage correspondants.

12. Piste de guidage pour jeu de bille selon l'une quelconque des revendications 1 à 11 avec des sections de gorge en forme de sections courbes (13), caractérisée en ce que les sections courbes (13) comportent sur la face avec le rail de guidage, à l'extérieur de la courbe, des rails de sécurité (15) d'une conformation adéquate.

13. Piste de guidage pour jeu de bille selon la revendication 12, caractérisée en ce que des rails de sécurité séparés, en forme de bandes, peuvent être emboîtés sur les sections courbes (13).

14. Piste de guidage pour jeu de bille selon l'une quelconque des revendications 1 à 13, caractérisée en ce que les sections de gorge (1 ) sont cintrées, en tant que section de descente ou de montée, en arc de cercle dans le plan perpendiculaire auxdites sections.

15. Piste de guidage pour jeu de bille selon l'une quelconque des revendications 1 à 14, caractérisée en ce que, quant à leur longueur et leurforme, les sections de gorge (1) suivent un réseau spatial composé de parallélépipèdes identiques avec des surfaces de base et de recouvrement carrées et des surfaces latérales d'une hauteur quelconque, que la longueur des sections droites et le rayon des sections courbes correspondent à la longueur du côté de la surface de base ou à une fraction ou un multiple entier de celle-ci, et que le rayon des sections de montée ou de descente (31, 32) est choisi de telle façon qu'une section de gorge convexe et une section de gorge concave assemblées présentent une hauteur qui correspond à la hauteur de la surface latérale du parallélépipède ou d'une fraction ou d'un multiple entier de celle-ci, avec respectivement une entrée tangentielle dans les surfaces de base et de recouvrement à des points diagonalement opposés de la surface latérale.

16. Piste de guidage pour jeu de bille selon la revendication 15, caractérisée en ce que, en plus des sections droites, sont prévues des sections de montée ou de descente (33) rectilignes dont la longueur correspond à une partie ou à un multiple de la longueur de la diagonale de la surface latérale du parallélépipède.

17. Piste de guidage pour jeu de bille selon l'une quelconque des revendications 1 à 15, caractérisée en ce que les supports (7) sont assemblés à partir d'éléments de support (13) dont la hauteur correspond à celle du parallélépipède.
